# EUROPÄISCHE PATENTSCHRIFT

(11) **EP 4 630 681 B1**
(45) Veröffentlichungstag und Bekanntmachung des Hinweises auf die Patenterteilung: **18.02.2026**
(21) Anmeldenummer: 23805922.4
(22) Anmeldetag: 10.11.2023
(51) Int. Cl.: F03B 3/04, F03B 3/06, F03B 3/12

(54) **VERFAHREN ZUR HERSTELLUNG EINER LAUFSCHAUFEL**
METHOD FOR PRODUCING A ROTOR BLADE
PROCÉDÉ DE FABRICATION D'UNE PALE DE ROTOR

(30) Priorität: 07.12.2022 DE 102022132483
(43) Veröffentlichungstag der Anmeldung: 15.10.2025
(73) Patentinhaber: Voith Patent GmbH, 89522 Heidenheim (DE)
(72) Erfinder: SCHABASSER, Martin, 3123 Pfaffing (AT)
(74) Vertreter: Voith Patent GmbH - Patentabteilung
(86) Internationale Anmeldenummer: PCT/EP2023/081404
(87) Internationale Veröffentlichungsnummer: WO 2024/120742

(56) Entgegenhaltungen:
- FR-A1- 3 007 471
- JP-A- S59 115 475
- US-A- 2 045 918
- US-A- 5 954 474

## Beschreibung

Die Erfindung betrifft ein Verfahren zur Herstellung einer Laufschaufel für eine hydraulische Maschine mit einem axial angeströmten Laufrad. Darunter fallen im Rahmen dieses Dokumentes auch sogenannte halbaxiale Maschinen, d.h. Maschinen mit Laufrädern, die diagonal angeströmt werden, so dass die Anströmrichtung eine axiale und eine radiale Komponente aufweist. Hydraulische Maschinen mit axial angeströmten Laufrädern kommen in Wasserkraftanlagen zum Einsatz. Dabei kann es sich um Turbinen oder Pumpturbinen handeln. Laufräder mit schwenkbaren Laufschaufeln werden gewöhnlich Kaplan-Laufräder genannt. Laufräder mit feststehenden Laufschaufeln werden gewöhnlich Propeller-Laufräder genannt.

Axial angeströmte Laufräder rotieren in einem Rohrabschnitt mit zylindrischer (Propeller) oder kugelförmiger (Kaplan) Innenkontur. Bei halbaxialen Maschinen hat die Innenkontur dieses Rohrabschnitts die Form eines Kegels mit konkaver Mantellinie (Propeller) oder die Form einer Halbkugel (Kaplan). Dieser Rohrabschnitt wird im Folgenden als Laufradring bezeichnet (engl. "discharge ring"). Zwischen den Außenkanten der Laufschaufeln und den Laufradring befindet sich ein Spalt. Um zu vermeiden, dass Wasser ungenutzt am Laufrad vorbeiströmen kann, wird dieser Spalt so eng wie möglich ausgeführt. Eine hydraulische Maschine mit einem axial angeströmten Laufrad wird beispielsweise von der Patentschrift CH 310 028 B offenbart.

Die Schrift FR 3 007 471 A1 offenbart ein Verfahren zur Herstellung einer Laufschaufel für eine hydraulische Maschine mit einem axial angeströmten Laufrad.

Bei bestimmten Betriebsbedingen (z.B. bei einem Lastabwurf) kann es vorkommen, dass die Außenkanten der Laufschaufeln mit dem Laufradring in Kontakt kommen. Dies ist im Prinzip ein unerwünschter Effekt, da es dabei zu einem hohen Verschleiß durch Fressen kommen kann. Natürlich könnte der Kontakt durch eine entsprechend große Auslegung der Spaltweite vermieden werden. Dies würde jedoch zu nicht tolerierbaren Effizienzverlusten führen.

Die Aufgabe der Erfindung ist es, ein Verfahren zur Herstellung einer Laufschaufel für eine hydraulische Maschine mit axial angeströmtem Laufrad anzugeben, wodurch der Verschleiß bei einem Kontakt zwischen den Außenkanten der Laufschaufeln mit dem Laufradring verringert wird.

Die Aufgabe wird erfindungsgemäß durch eine Ausführung entsprechend dem unabhängigen Anspruch gelöst. Weitere vorteilhafte Ausführungsformen der vorliegenden Erfindung finden sich in den Unteransprüchen.

Diese Aufgabe wird durch ein erfindungsgemäßes Verfahren zur Herstellung einer Laufschaufel gelöst, welches die folgenden Schritte umfasst:
- S1: Bereitstellen eines Grundkörpers aus Stahl;
- S2: Auftragen von Bronze auf den Grundköper mittels thermischen Spritzens;
wobei wenigstens ein Teil der Außenkante der hergestellten Laufschaufel aus Bronze besteht.

Bei der Bronze handelt es sich vorzugsweise um Aluminiumbronze.

Bei einem Kontakt zwischen der Bronze der Laufschaufel und dem Stahl des Laufradringes kommt es zwar zu einem gewissen Materialabtrag, aber nicht zur vollständigen Zerstörung der Reibflächen, wie beim Kontakt zwischen Stahl und Stahl.

Im Folgenden werden Varianten des erfindungsgemäßen Verfahrens anhand von Figuren erläutert. Die Figuren zeigen im Einzelnen:
- Fig.1: Hydraulische Maschine mit einem Laufrad vom Typ Kaplan;
- Fig.2: Hydraulische Maschine mit einem Laufrad vom Typ Propeller;
- Fig.3: Axial angeströmtes Laufrad in einer Ansicht entlang der Drehachse;
- Fig.4: Detail Laufschaufel hergestellt mit einer ersten Variante des erfindungsgemäßen Verfahrens;
- Fig.5: Detail Laufschaufel hergestellt mit einer zweiten Variante des erfindungsgemäßen Verfahrens;
- Fig.6: Zustände nach den Verfahrensschritten gemäß einer weiteren Variante;
- Fig.7: Zustände nach den Verfahrensschritten gemäß einer weiteren Variante;
- Fig.8: Zustände nach den Verfahrensschritten gemäß einer weiteren Variante;

Figur 1 zeigt eine hydraulische Maschine mit einem axial angeströmten Laufrad vom Typ Kaplan in schematischer Darstellung. Das Laufrad umfasst eine Vielzahl von Laufschaufeln, von denen nur eine dargestellt und mit 1 bezeichnet ist. Die Laufschaufeln 1 sind mit einer Nabe verbunden, die mit 6 bezeichnet ist. In der Nabe ist der Mechanismus zum Schwenken der Laufschaufeln 1 angeordnet, welcher in Figur 1 nur angedeutet ist. Das Laufrad rotiert in einem Laufradring, welcher mit 2 bezeichnet ist. Zwischen dem Laufradring 2 und den Außenkanten der Laufschaufeln 1 ist ein Spalt angeordnet, welcher mit einem gestrichelten Kreis hervorgehoben wird, welcher mit A bezeichnet ist. Damit die Laufschaufeln 1 geschwenkt werden können, hat die Innenkontur des Laufradringes 2 die Form eines Teiles einer Kugel.

Figur 2 zeigt eine hydraulische Maschine mit einem axial angeströmten Laufrad vom Typ Propeller in schematischer Darstellung. Die Unterschiede zu einer hydraulischen Maschine mit einem Kaplan-Laufrad bestehen darin, dass die Laufschaufeln 1 fest, d.h. nicht schwenkbar an der Nabe 6 angebracht sind, und dass die Innenkontur des Laufradringes 2 zylindrisch geformt ist.

Figur 3 zeigt ein axial angeströmtes Laufrad in einer Ansicht entlang der Drehachse in stark schematisierte Darstellung. Dabei kann es sich um ein Kaplan- oder um ein Propeller-Laufrad handeln. Es ist nur eine der Laufschaufeln dargestellt. Die Drehrichtung des Laufrades ist durch den Pfeil angedeutet. In Drehrichtung vorn ist die Vorderkante der Laufschaufel angeordnet und mit 4 bezeichnet. In Drehrichtung hinten ist die Hinterkante der Laufschaufel angeordnet und mit 5 bezeichnet. Die Laufschaufel ist im Bereich der Vorderkante 4 aus hydraulischen Erfordernissen stärker ausgebildet als im Bereich der Hinterkante 5. Dort läuft die Laufschaufel dünn aus. Dies gilt auch für viele hydraulische Maschinen mit reversibler Drehrichtung, und dient in diesem Fall zur Definition der Vorder- und Hinterkante. Es sind auch hydraulische Maschinen mit reversibler Drehrichtung bekannt geworden, die symmetrische Laufschaufeln aufweisen. In diesem Fall macht die Unterscheidung von Vorder- und Hinterkante keinen Sinn. Man kann dann eine willkürlich gewählte seitliche Kante als Vorderkante bezeichnen und die andere seitliche Kante als Hinterkante. Die Außenkante der Laufschaufel ist in Figur 3 mit 3 bezeichnet und befindet sich in radialer Richtung außen an der Laufschaufel. Durch den gestrichelten Kreis wird dabei die Innenkontur des Laufradringes angedeutet. Die Erstreckung der Außenkante 3 wird durch den Spalt zwischen Laufschaufel und Laufradring definiert. Die Außenkante 3 erstreckt sich über den Bereich, in dem der Spalt seine minimale Weite aufweist. In Figur 3 ist die Erstreckung der Außenkante 3 durch die beiden gestrichelten Linien angedeutet. An diesen Linien beginnen die seitlichen Kanten, d.h. die Vorder- und die Hinterkante. Die Homogenität der Spaltweite im Bereich der Außenkante 3 wird (im Rahmen der Fertigungstoleranzen) dadurch gewährleistet, dass die Endbearbeitung der Außenkanten durch eine Drehbearbeitung erfolgt.

Figur 4 zeigt einen Schnitt durch eine mit dem erfindungsgemäßen Verfahren hergestellten Laufschaufel im Bereich der Außenkante 3. Die Laufschaufel umfasst einen Grundkörper, welcher mit 11 bezeichnet ist. Das Material des Grundkörpers 11 ist Stahl. Auf dem Grundkörper 11 ist eine Schicht Bronze aufgespritzt, welche mit 9 bezeichnet ist. Die Außenkante 3 wird dabei von der Bronzeschicht 9 gebildet. In einer ersten Variante des erfindungsgemäßen Verfahrens wird dabei die gesamte Außenkante 3 von der aufgespritzten Bronzeschicht 9 gebildet. D.h. die Bronzeschicht 9 erstreckt sich entlang der gesamten Außenkante 3 der Laufschaufel. In einer zweiten Variante des erfindungsgemäßen Verfahrens erstreckt sich die Bronzeschicht 9 nur entlang eines Teiles der Außenkante 3 der Laufschaufel. Dabei erstreckt sich der Teil der Außenkante 3, welche von Bronze gebildet wird, bis zur Hinterkante 5 der Laufschaufel. Der Erfinder hat erkannt, dass sich bei einem Lastabwurf die Laufschaufel 1 im Bereich der dünnen Hinterkante 5 stärker verformt als im Bereich der dickeren Vorderkante 4, so dass der unerwünschte Kontakt nur im Bereich zur Hinterkante 5 hin erfolgt. Es genügt also, wenn dieser Bereich von Bronze gebildet wird. Dieser Bereich kann durch Deformationsberechnungen bestimmt werden.

Die Figuren 5a und 5b zeigen Laufschaufeln im Bereich der Außenkante, welche mit weiteren Varianten des erfindungsgemäßen Verfahrens hergestellt wurden. Dabei ist jeweils die Druckseite der Laufschaufel mit 7 und die Saugseite der Laufschaufel mit 8 bezeichnet. In Figur 5a weist der Grundkörper einen Steg auf, welcher mit 10 bezeichnet ist und entlang der Druckseite 7 verläuft. Dabei bildet die eine Seite des Steges 10 einen Teil der Druckseite 7. In Figur 5b ist ein zusätzlicher Steg 10 entlang der Saugseite 8 angeordnet. Die Bronzeschicht ist dabei seitlich vom Steg 10 bzw. zwischen den Stegen 10 angeordnet. In jedem Fall verläuft die Bronzeschicht entlang der Stege und ragt in radialer Richtung über das Ende des bzw. der Stege hinaus, so dass die Außenkante von Bronze gebildet wird. Die Funktion der Stege 10 besteht darin, dass die Grenzfläche zwischen Grundkörper und Bronzeschicht durch die Stege vor Belastung geschützt wird. Diese Belastung wirkt vor allem auf der Druckseite der Laufschaufel, so dass in vielen Fällen ein Schutz dieser Seite ausreicht. Im erfindungsgemäßen Verfahren, wird dabei der Grundkörper mit den Stegen 10 bereitgestellt.

Figur 6 zeigt die Zustände einer Laufschaufel nach den einzelnen Schritten des erfindungsgemäßen Herstellungsverfahrens in einer weiteren Variante. Der obere Teil von Figur 6 zeigt den Grundkörper 11 vor dem Aufspritzen von Bronze. Der Grundkörper weist im Bereich der späteren Außenkante eine Nut auf, welche mit 12 bezeichnet ist. Die Nut 12 verläuft entlang der Mittellinie der Laufschaufel. Der untere Teil von Figur 6 zeigt die Laufschaufel mit aufgespritzter Bronze. Die Bronze wird nur auf den erhabenen Flächen des Grundkörpers 11 aufgetragen, d.h. nicht im Bereich der Nut 12. In diesem Fall wird die durch Bronze gebildete Außenfläche durch die Nut 12 in zwei getrennte Bereiche geteilt. Die Funktion der Nut 12 besteht darin, dass die durch die Nut 12 geteilte Außenkante zusammen mit der Innenkontur des Laufradringes eine Art Labyrinth-Dichtung bildet. Dadurch wird die Dichtfunktion der Außenkante verbessert.

Figur 7 zeigt die Zustände einer Laufschaufel nach den einzelnen Schritten des erfindungsgemäßen Herstellungsverfahrens in einer weiteren Variante. Dabei gleicht das Endresultat sehr stark dem Endresultat des Verfahrens gemäß Figur 6. Im oberen Teil ist der bereitgestellte Grundkörper dargestellt, welcher keine Nut aufweist. Der mittlere Teil zeigt den Zustand mit aufgebrachter Bronzeschicht, welche ebenfalls keine Nut aufweist. In einem zusätzlichen Schritt wird danach die Nut eingefräst, welche die Bronzeschicht durchdringt und bis in den Grundkörper hineinragt.

Figur 8 zeigt die Zustände einer Laufschaufel nach den einzelnen Schritten des erfindungsgemäßen Herstellungsverfahrens in einer weiteren Variante. Dabei ist die Schrittfolge identisch mit der Schrittfolge gemäß der Variante nach Figur 7 mit dem einzigen Unterschied, dass die eingefräste Nut die Bronzeschicht nicht durchdringt. D.h. die Nut verläuft vollständig in der Bronzeschicht.

Abschließend ist zu erwähnen, dass viele der beschriebenen Varianten kombiniert werden können, wodurch sich weitere Varianten ergeben. So kann in allen Varianten die Bronzeschicht nur in einem der Hinterkante benachbarten Teil der Außenkante aufgebracht sein. Dabei kann in den Varianten mit Nut die Nut auch in dem Teil der Außenkante ohne Bronzeschicht weiter verlaufen. Außerdem können in allen Varianten ein oder zwei Stege zum Schutz der Grenzschicht zwischen Stahl und Bronze vorgesehen sein.

### Bezugszeichenliste

- 1: Laufschaufel
- 2: Laufradring
- 3: Außenkante der Laufschaufel
- 4: Vorderkante der Laufschaufel
- 5: Hinterkante der Laufschaufel
- 6: Nabe
- 7: Druckseite der Laufschaufel
- 8: Saugseite der Laufschaufel
- 9: Bronze
- 10: Steg
- 11: Grundkörper
- 12: Nut

## Patentansprüche

1. Verfahren zur Herstellung einer Laufschaufel (1) für eine hydraulische Maschine mit einem axial angeströmten Laufrad, wobei die Laufschaufel (1) eine Außenkante (3) aufweist, **dadurch gekennzeichnet, dass** das Verfahren die folgenden Schritte in der angegebenen Reihenfolge umfasst:
- S1: Bereitstellen eines Grundkörpers (11) aus Stahl;
- S2: Auftragen von Bronze (9) auf den Grundkörper (11) mittels thermischen Spritzens;
wobei wenigstens ein Teil der Außenkante (3) der hergestellten Laufschaufel (1) aus Bronze (9) besteht.

2. Verfahren zur Herstellung einer Laufschaufel (1) für eine hydraulische Maschine mit einem axial angeströmten Laufrad nach Anspruch 1, wobei die gesamte Außenkante (3) der hergestellten Laufschaufel (1) aus Bronze (9) besteht.

3. Verfahren zur Herstellung einer Laufschaufel (1) für eine hydraulische Maschine mit einem axial angeströmten Laufrad nach Anspruch 1, wobei die Laufschaufel (1) eine Hinterkante (5) umfasst, und wobei nur ein Teil der Außenkante (3) der hergestellten Laufschaufel (1) aus Bronze (9) besteht, und wobei sich dieser Teil bis zur Hinterkante (5) erstreckt.

4. Verfahren zur Herstellung einer Laufschaufel (1) für eine hydraulische Maschine mit einem axial angeströmten Laufrad nach einem der vorangehenden Ansprüche, wobei die Laufschaufel (1) eine Druckseite (7) umfasst, und wobei der bereitgestellte Grundkörper (11) einen Steg (10) umfasst, welcher entlang der Druckseite (7) verläuft, und wobei die aufgetragene Bronze (9) entlang des Stegs (10) verläuft, und wobei die Bronze (9) in radialer Richtung über den Steg (10) hinausragt.

5. Verfahren zur Herstellung einer Laufschaufel (1) für eine hydraulische Maschine mit einem axial angeströmten Laufrad nach Anspruch 4, wobei die Laufschaufel (1) eine Saugseite (8) umfasst, und wobei der bereitgestellte Grundkörper (11) einen weiteren Steg (10) umfasst, welcher entlang der Saugseite (8) verläuft, und wobei die aufgetragene Bronze (9) zwischen den Stegen (10) verläuft, und wobei die Bronze (9) in radialer Richtung über die Stege (10) hinausragt.

6. Verfahren zur Herstellung einer Laufschaufel (1) für eine hydraulische Maschine mit einem axial angeströmten Laufrad nach einem der vorangehenden Ansprüche, wobei die Laufschaufel (1) an der Außenkante (3) eine Nut (12) aufweist, welche entlang einer Mittellinie der Laufschaufel (1) verläuft.

7. Verfahren zur Herstellung einer Laufschaufel (1) für eine hydraulische Maschine mit einem axial angeströmten Laufrad nach Anspruch 6, wobei der bereitgestellte Grundkörper (11) die Nut (12) aufweist, und die Bronze (9) nur auf erhabene Flächen des Grundkörpers (11) aufgetragen wird.

8. Verfahren zur Herstellung einer Laufschaufel (1) für eine hydraulische Maschine mit einem axial angeströmten Laufrad nach Anspruch 6, wobei das Verfahren den folgenden zusätzlichen Schritt umfasst, welcher nach Schritt S2 ausgeführt wird:
- S3: Einfräsen der Nut (12).

9. Verfahren zur Herstellung einer Laufschaufel (1) für eine hydraulische Maschine mit einem axial angeströmten Laufrad nach einem der vorangehenden Ansprüche, wobei das Verfahren den folgenden Schritt umfasst, welcher nach den übrigen Schritten durchgeführt wird:
- S4: Nacharbeitung der Außenkante (3).

10. Verfahren zur Herstellung einer Laufschaufel (1) für eine hydraulische Maschine mit einem axial angeströmten Laufrad nach einem der vorangehenden Ansprüche, wobei die Bronze (9) Aluminiumbronze ist.

## Claims

1. Method for manufacturing a runner blade (1) for a hydraulic machine with an axially flowed impeller, wherein the runner blade (1) has an outer edge (3), **characterised in that** the method comprises the following steps in the specified order:
- S1: providing a base body (11) made of steel;
- S2: applying bronze (9) to the base body (11) by means of thermal spraying;
wherein at least a portion of the outer edge (3) of the manufactured impeller blade (1) consists of bronze (9).

2. Method for manufacturing a runner blade (1) for a hydraulic machine with an axially flowed impeller according to claim 1, wherein the entire outer edge (3) of the manufactured runner blade (1) consists of bronze (9).

3. Method for manufacturing an impeller blade (1) for a hydraulic machine with an axially flowed impeller according to claim 1, wherein the impeller blade (1) comprises a trailing edge (5), and wherein only a portion of the outer edge (3) of the manufactured impeller blade (1) consists of bronze (9), and wherein this portion extends to the trailing edge (5).

4. Method for manufacturing an impeller blade (1) for a hydraulic machine with an axially flowed impeller according to one of the preceding claims, wherein the impeller blade (1) comprises a pressure side (7), and wherein the provided base body (11) comprises a web (10) which runs along the pressure side (7), and wherein the applied bronze (9) runs along the web (10), and wherein the bronze (9) protrudes radially beyond the web (10).

5. Method for manufacturing a runner blade (1) for a hydraulic machine with an axially flowed impeller according to claim 4, wherein the runner blade (1) comprises a suction side (8), and wherein the provided base body (11) comprises a further web (10) which runs along the suction side (8), and wherein the applied bronze (9) runs between the webs (10), and wherein the bronze (9) protrudes radially beyond the webs (10).

6. Method for manufacturing a runner blade (1) for a hydraulic machine with an axially flowed impeller according to one of the preceding claims, wherein the runner blade (1) has a groove (12) on the outer edge (3) which runs along a centre line of the runner blade (1).

7. Method for manufacturing an impeller blade (1) for a hydraulic machine with an axially flowed impeller according to claim 6, wherein the provided base body (11) has the groove (12) and the bronze (9) is only applied to raised surfaces of the base body (11).

8. Method for manufacturing a runner blade (1) for a hydraulic machine with an axially flowed impeller according to claim 6, wherein the method comprises the following additional step, which is performed after step S2:
- S3: Milling the groove (12).

9. Method for manufacturing an impeller blade (1) for a hydraulic machine with an axially flowed impeller according to one of the preceding claims, wherein the method comprises the following step, which is performed after the other steps:
- S4: Reworking the outer edge (3).

10. Method for manufacturing a runner blade (1) for a hydraulic machine with an axially flowed impeller according to one of the preceding claims, wherein the bronze (9) is aluminium bronze.

## Revendications

1. Procédé de fabrication d'une aube mobile (1) pour une machine hydraulique avec une roue à aubes à écoulement axial, l'aube mobile (1) présentant un bord extérieur (3), **caractérisé en ce que** le procédé comprend les étapes suivantes dans l'ordre indiqué :
- S1 : fourniture d'un corps de base (11) en acier ;
- S2 : application de bronze (9) sur le corps de base (11) par projection thermique ;
au moins une partie du bord extérieur (3) de l'aube (1) fabriquée étant constituée de bronze (9).

2. Procédé de fabrication d'une aube mobile (1) pour une machine hydraulique avec une roue à aubes à écoulement axial selon la revendication 1, dans lequel l'ensemble du bord extérieur (3) de l'aube mobile (1) fabriquée est constitué de bronze (9).

3. Procédé de fabrication d'une aube mobile (1) pour une machine hydraulique avec une roue à aubes à écoulement axial selon la revendication 1, l'aube mobile (1) comprend un bord arrière (5) et dans lequel seule une partie du bord extérieur (3) de l'aube mobile (1) fabriquée est en bronze (9) et cette partie s'étend jusqu'au bord arrière (5).

4. Procédé de fabrication d'une aube mobile (1) pour une machine hydraulique avec une roue à aubes soumise à un écoulement axial selon l'une des revendications précédentes, l'aube mobile (1) comprenant un côté pression (7), et le corps de base (11) fourni comprenant une nervure (10) qui s'étend le long du côté pression (7), et dans lequel le bronze appliqué (9) s'étend le long de la nervure (10), et dans lequel le bronze (9) dépasse de la nervure (10) dans le sens radial.

5. Procédé de fabrication d'une aube mobile (1) pour une machine hydraulique avec une roue à aubes à écoulement axial selon la revendication 4, dans lequ , l'aube mobile (1) comprend un côté aspiration (8) et le corps de base (11) fourni comprend une autre nervure (10) qui s'étend le long du côté aspiration (8), et dans lequel le bronze appliqué (9) s'étend entre les nervures (10), et dans lequel le bronze (9) dépasse des nervures (10) dans le sens radial.

6. Procédé de fabrication d'une aube mobile (1) pour une machine hydraulique avec une roue à aubes à écoulement axial selon l'une des revendications précédentes, l'aube mobile (1) présentant sur le bord extérieur (3) une rainure (12) qui s'étend le long d'une ligne médiane de l'aube mobile (1).

7. Procédé de fabrication d'une aube mobile (1) pour une machine hydraulique avec une roue à aubes à écoulement axial selon la revendication 6, dans lequel le corps de base (11) fourni présente la rainure (12) et le bronze (9) n'est appliqué que sur les surfaces en relief du corps de base (11).

8. Procédé de fabrication d'une aube mobile (1) pour une machine hydraulique avec une roue à aubes soumise à un écoulement axial selon la revendication 6, le procédé comprenant l'étape supplémentaire suivante, qui est exécutée après l'étape S2 :
- S3 : fraisage de la rainure (12).

9. Procédé de fabrication d'une aube mobile (1) pour une machine hydraulique avec une roue à aubes à écoulement axial selon l'une des revendications précédentes, le procédé comprenant l'étape suivante, qui est effectuée après les autres étapes :
- S4 : Retouche du bord extérieur (3).

10. Procédé de fabrication d'une aube mobile (1) pour une machine hydraulique avec une roue à aubes à écoulement axial selon l'une des revendications précédentes, le bronze (9) étant du bronze d'aluminium.
